# EUROPÄISCHE PATENTSCHRIFT

(11) **EP 0 311 827 B1**
(45) Veröffentlichungstag und Bekanntmachung des Hinweises auf die Patenterteilung: **29.01.1992**
(21) Anmeldenummer: 88115758.0
(22) Anmeldetag: 24.09.1988
(51) Int. Cl.: B65H 67/04, B65H 54/28, B65H 54/34, B65H 54/71

(54) **Verfahren und Vorrichtung zum Führen, Halten und Trennen eines Fadens beim Spulenwechsel**
Method and apparatus for guiding, holding and cutting a yarn during bobbin exchange
Procédé et dispositif pour guider, tenir et couper un fil pendant le changement de bobines

(30) Priorität: 12.10.1987 DE 3734478
(43) Veröffentlichungstag der Anmeldung: 19.04.1989
(73) Patentinhaber: Schubert & Salzer Maschinenfabrik Aktiengesellschaft, 85055 Ingolstadt (DE)
(72) Erfinder: Greis, Dietmar, D-8070 Ingolstadt (DE)

(56) Entgegenhaltungen:
- EP-A- 0 149 107
- DE-A- 3 411 158
- GB-A- 2 044 308
- US-A- 3 940 078

## Beschreibung

Die Erfindung betrifft ein Verfahren zum Führen, Halten und Trennen eines Fadens beim Spulenwechsel an einer Spinn-Spulmaschine, bei der ein ununterbrochen angelieferter Faden zu einer Kreuzspule aufgewickelt wird und nach Erreichen eines vorbestimmten Durchmessers der Kreuzspule in einem Bereich seitlich neben dem Spulbereich bis nach Beendigung des Wechsels der vollen Kreuzspule gegen eine leere Spulenhülse gehandhabt wird.

Es ist bekannt, daß zum Handhaben des von einer Spinnstelle kontinuierlich einer Spulstelle zugeführten Fadens während des Spulenwechselvorganges zusätzlich mechanische und pneumatische Fadenführer eingesetzt werden, die den Faden aus dem für den Aufspulvorgang zuständigen Fadenführer herausnehmen und in einen seitlichen Bereich führen, bis der Spulenwechselvorgang beendet ist (DE-OS 2.445.182).

Diese zusätzlichen Fadenführer werden über Betätigungsstangen und Stößel aus der Ruhestellung in die Arbeitsstellung geschwenkt und halten den Faden von der Spulstelle entfernt. Der dabei weiter angelieferte Faden wird von einer Absaugeinrichtung aufgenommen. Nach dem Wechsel der vollen Kreuzspule gegen eine leere Spulenhülse wird der Faden einer Fadenklemmvorrichtung zugeführt, das Fadenende mit einer Schere abgeschnitten und anschließend die Spulenhülse in Drehung versetzt.

Dabei liegt ein Nachteil in dem hohen mechanischen Aufwand, der getrieben werden muB, um den für das Handhaben des Fadens nötigen Bewegungsablauf zu realisieren. Die groBe Anzahl von Betätigungsstangen und Stößeln verursacht einen hohen Montage- und Wartungsaufwand, der zu Produktionsausfall und hohen Kosten führt. Dies ist besonders ausschlaggebend bei Spinnmaschinen mit hoher Spinngeschwindigkeit, bei denen der Spulenwechsel und die Stillstandszeit der Spulvorrichtung möglichst gering zu halten sind, da der während des Spulenwechsels gesponnene Faden nicht zum Aufspulen verwendet werden kann. Das Stoppen des Spinnvorgangs mit anschließendem Neuanspinnen würde bei Offenend-Spinnmaschinen einen zu groBen Aufwand bedeuten.

Der Einsatz zusätzlicher Fadenführer, die beim Spulenwechsel den Faden zu ergreifen haben, bringt einen weiteren Nachteil mit sich. Besonders bei den hohen Spinn- und Spulgeschwindigkeiten, die bei Offenend-Spinnmaschinen erzielt werden, ist die Changiergeschwindigkeit derart hoch, daß eine gesicherte Fadenübergabe von dem Changierfadenführer zu dem zusätzlichen Fadenführer nicht gewährleistet ist. Bei Fehlversuchen der Fadenübergabe geht wertvolle Produktionszeit verloren, und wird eine übervolle oder falsch gewickelte Kreuzspule erzeugt.

Nachteilig wirkt sich für die Spulenbildung weiterhin aus, daß erst nach dem Klemmen des Fadens die Spulenhülse durch Lösen einer Backenbremse beschleunigt wird. Dies ergibt bei konstanter Fadenliefergeschwindigkeit eine schlechte Fadenwicklung, da die Fadenspannung zwischen Spulenhülse und Spinnstelle während des Beginns des Spulvorganges ungleichmäßig hoch ist.

Das in der DE-OS 3.411.158 beschriebene Verfahren verwendet zur Handhabung des Fadens während des Spulenwechsels lediglich einen pneumatischen Hilfsfadenführer, der aber ebenso wie der eingangs beschriebene zusätzliche Fadenführer in eine Arbeitsposition geschwenkt werden muB. Der benötigte Bewegungsablauf setzt sich aus mehreren Dreh- und Längsbewegungen zusammen und ergibt einen hohen Steuerungs-, Montage- und Wartungsaufwand. Nach dem Spulenwechsel wird der Faden in eine Fadenfangkerbe auf der Leerhülse aufgebracht und dort geklemmt. Anschließend wird der während des Spulenwechsels an der Spinnstelle gesponnene Faden abgerissen. Dies hat den Nachteil, daß nicht genau festgelegt werden kann, an welcher Stelle der Faden reiBt und es somit möglich ist, daß der Faden an der Klemmstelle auf der Spulenhülse reißt oder auch aus der Klemmstelle wieder herausgezogen wird. Wenn dies geschieht, muß der Faden erneut gefangen und der Klemmvorgang wiederholt werden, was zu einer erheblichen Zeitverzögerung und zu einer schlechten Produktivität der Spulmaschine führt.

In der DE-OS 2.230.947 wird eine Vorrichtung gezeigt, in der ein Schrittmotor die Changierung eines Fadenführers übernimmt. Die Changiergeschwindigkeit ändert sich dabei in Abhängigkeit von der Drehgeschwindigkeit der Kreuzspule. Die Signale für die Geschwindigkeitsänderung werden auf elektromechanischem und elektronischem Wege ermittelt. Der Fadenführer wird über eine Welle angetrieben und bewegt sich vor dem Spulbereich hin und her. Der Nachteil dieser Vorrichtung ist, daß ein hoher Aufwand zur Signalaufnahme sowie zur Umkehrung einer ersten translatorischen Bewegung in eine zweite, der ersten entgegengesetzten translatorische Bewegung betrieben wird. Außerdem ist diese Vorrichtung lediglich zur Changierung und nicht zur Unterstützung des Spulenwechsels geeignet, da zur Steuerung des Schrittmotors immer eine Drehbewegung der Kreuzspule bzw. des Elementes, das die Kreuzspule antreibt, vorausgesetzt wird.

Aufgabe der vorliegenden Erfindung ist es, die beschriebenen Nachteile der bekannten Vorschläge zu vermeiden und ein Verfahren zum Führen, Halten und Trennen eines Fadens und eine Vorrichtung dafür zu schaffen, den Spulenwechsel auch bei hohen Spinngeschwindigkeiten störungsfrei und einfach durchzuführen.

Die Aufgabe wird erfindungsgemäB durch das im Anspruch 1 beschriebene Verfahren und die Vorrichtung zu seiner Durchführung nach Anspruch 11 gelöst. Vorteilhafte Weiterbildungen der Erfindung sind in den Unteransprüchen beschrieben.

Ein Ausführungsbeispiel der Erfindung wird nachstehend anhand der einzigen Zeichnung beschrieben, die in einer Ansicht von vorn die wesentlichen Bestandteile einer Spulstelle beispielsweise an einer Offenend-Spinnmaschine zeigt.

Ein Changierfadenführer 1 führt einen ununterbrochen angelieferten Faden 22 mittels oszillierender Bewegungen gemäß dem eingezeichneten Doppelpfeil einer Kreuzspule 21 zu. Der Changierfadenführer 1 ist dabei auf einer ortsfest in den Haltern 12 und 13 montierten Fadenführerstange 11 verschiebbar gelagert. Die Kreuzspule 21 befindet sich auf einer Spulenhülse 2, die beidseitig von drehbar gelagerten Spulentellern 23 gehalten wird. Die Spulenteller 23 sind an bekannten und daher nicht gezeigten Spulenarmen befestigt, die eine Abstandsvergrößerung der Spulenhülse 2 zu einer Antriebswalze 31 erlauben. Die Antriebswalze 31 wird von der Achse 3 in eine Drehbewegung versetzt und treibt mit Hilfe einer reibschlüssigen Verbindung die Spulenhülse 2, die Kreuzspule 21 und die Spulenteller 23 an. Eine Fangvorrichtung 24 zum Erfassen des Fadens 22 bei Beginn des Aufspulvorgangs ist am äußeren Umfang des Spulentellers 23 angebracht.

Die Bewegung des Changierfadenführers 1 wird von einem microprozessorgesteuerten Schrittmotor 4 erzeugt. Dieser Schrittmotor 4 treibt über ein Zahnrad 42 einen endlosen Zahnriemen 41 an, der in einem Umlenkrad 43 umgelenkt wird. An dem Zahnriemen 41 ist der Changierfadenführer 1 befestigt. Der microprozessorgesteuerte Schrittmotor 4 zeichnet sich durch sehr kurze Umkehrzeiten und sehr gute Beschleunigungswerte aus. Darüber hinaus ermöglicht die Microprozessorsteuerung die genaue Festlegung von Umkehrpunkten und Bewegungsabläufen, so daß sie hervorragend geeignet ist, die Handhabung des Fadens 22 während des Aufspulvorganges und des Spulenwechsels zu übernehmen. Ist ein bestimmter Durchmesser der Kreuzspule 21 erreicht, so bewegt der Schrittmotor 4 den Changierfadenführer 1 seitlich neben den Spulbereich 7 vor die Fadenabzugs-, -schneide- und -hebevorrichtung 5.

Als Fadenabzugsvorrichtung dient jeweils eine pneumatisch wirkende Absaugung 51, 52. Die Fadenabzugs-, -schneide- und -hebevorrichtung 5 beinhaltet zwei Absaugungen 51 und 52, die seitlich neben einem Schneidmesser 54 mit einer Schlagrolle 55 und einem Fadenheber 56 angeordnet sind. Schneidmesser 54 und Fadenheber 56 sind beide an einem Hubmagneten 53 befestigt. Wird der Hubmagnet 53 betätigt, so bewegen sich Schneidmesser 54 und Fadenheber 56 in Richtung des Spulentellers 23. Bei leerer oder wenig gefüllter Spulenhülse 2 reicht die Hubbewegung des Hubmagneten 53 aus, daß sich der Umfang des Spulentellers 23 zwischen das Schneidmesser 54 und den Fadenheber 56 schiebt. Dabei kommt der Faden 22 in Eingriff mit der am Umfang des Spulentellers 23 befindlichen Fangvorrichtung 24. In der Endstellung des Hubmagneten 53 drückt das Schneidmesser 54 gegen die Schlagrolle 55. In dieser Stellung wird ein sich zwischen Schneidmesser 54 und Schlagrolle 55 befindlicher Faden 22 durchtrennt. Anstelle des Hubmagneten 53 kann Z.B. auch ein Pneumatikzylinder verwendet werden. Der Absaugung 52 ist ein Behälter 6 nachgeordnet, der zur Aufnahme abgetrennter Fadenreste geeignet ist, die von der Absaugung 52 angeliefert werden.

### Die beschriebene Vorrichtung arbeitet nach folgendem Verfahren:

Im laufenden Spulbetrieb bewegt sich der Changierfadenführer 1 vor der Kreuzspule 21 hin und her. In seiner Lage zur Kreuzspule 21 wird der Changierfadenführer 1 durch die Fadenführerstange 11 gehalten, die wiederum ortsfest in den Haltern 12 und 13 gehalten wird. Der Changierfadenführer 1 wird von einem microprozessorgesteuerten Schrittmotor 4, mit dem der Changierfadenführer 1 über einen Zahnriemen 41 verbunden ist, angetrieben. Der Schrittmotor 4 kann durch die Microprozessorsteuerung derart angetrieben werden, daß der Changierfadenführer 1 den Faden 22 in Abhängigkeit vom Spulendurchmesser auf der Kreuzspule 21 verlegt. Da sich bei konstanter Drehzahl der Achse 3 mit der Antriebswalze 31 die Umdrehungszahl der Kreuzspule 21 mit zunehmendem Durchmesser verkleinert, die Fadenabzugsgeschwindigkeit aber im wesentlichen konstant bleibt, wird die Changiergeschwindigkeit auf diese veränderlichen Parameter angepaßt und somit ein weitgehend gleichbleibender Kreuzungswinkel auf der Kreuzspule 21 erzielt. Durch die sehr geringen Umkehrzeiten und Beschleunigungswerte des Schrittmotors 4 kann im allgemeinen auf eine Kantenverlegung auf der Kreuzspule 21 verzichtet werden. Sollte das Ergebnis aber dennoch unbefriedigend sein, so kann auch die Kantenverlegung von der Microprozessorsteuerung übernommen werden.

Nachdem die Kreuzspule 21 einen vorbestimmten Durchmesser erreicht hat, erhält der Schrittmotor 4 ein Signal und beendet danach den Changiervorgang. Der Changierfadenführer 1 wird nun zusammen mit dem Faden 22 seitlich neben den Spulbereich 7 vor die Fadenabzugs-, -schneide- und -hebevorrichtung 5 geführt. Befindet sich der Changierfadenführer 1 vor der Absaugung 51, so wird der noch immer weitergelieferte Faden 22 von der Absaugung 51 angesaugt. Ist der Faden 22 von der Absaugung 51 erfaßt, bewegt sich der Changierfadenführer 1 weiter bis zu einer zweiten Absaugung 52. Auch hier wird der Faden 22 angesaugt, und der weitergelieferte Faden 22 aufgenommen, indem sich innerhalb der Absaugung 52 eine Fadenschlaufe bildet. Dieser Faden 22 ist nun zwischen den Absaugungen 51 und 52 derart gespannt, daß er auf einfache Weise mit einem Schneidmesser 54 durchtrennt werden kann. Dieses Schneidmesser 54 wird mit Hilfe des Hubmagneten 53 gegen eine Schlagrolle 55 gedrückt, die sich vorzugsweise zwischen den Absaugungen 51 und 52 befindet. Der Hubmagnet 53 erhält das Signal für die Hubbewegung, nachdem der Changierfadenführer 1 die Stellung vor der Absaugung 52 erreicht hat, und der Faden 22 von der Absaugung 52 erfaBt worden ist. Wenn sich der Faden 22 zwischen dem Schneidmesser 54 und der Schlagrolle 55 befindet, wird er bei dem Hubvorgang durchtrennt. Danach wird der Hubmagnet 53 in seine Ausgangsstellung zurückbewegt. Das spulenseitige Fadenende wird nun von der sich weiterhin drehenden Kreuzspule 21 aus der Absaugung 51 herausgezogen und auf der Kreuzspule 21 aufgespult. Das andere Fadenende wird ebenso wie der von der Spinnstelle weitergelieferte und durch den Changierfadenführer 1 geführte Faden 22 von der Absaugung 52 abgesaugt.

Nachdem das spulenseitige Fadenende auf der Kreuzspule 21 aufgespult worden ist, erfolgt der Spulenwechsel. Es wird die volle Kreuzspule 21 gegen eine leere Spulenhülse 2 ausgetauscht, und die Spulenhülse 2 durch Andrücken an die Antriebswalze 31 in Drehung versetzt.

Nun wird der Changierfadenführer 1 mit dem Faden 22 vor den Fadenreservebereich 8 geführt und spannt somit den Faden 22 zwischen den Changierfadenführer 1 und der Absaugung 52. Sobald der Changierfadenführer 1 den Fadenreservebereich 8 erreicht hat, wird der Hubmagnet 53 betätigt und hebt den Faden 22 mit dem an dem Hubmagneten 53 befestigten Fadenheber 56 in Richtung Spulenteller 23. Der sich mit der Spulenhülse 2 drehende und mit einer Fangvorrichtung 24 versehene Spulenteller 23 reicht bis in den Bereich des angehobenen Fadenhebers 56 hinein. Die Fangvorrichtung 24 greift den Faden 22 und klemmt ihn zwischen Spulenhülse 2 und Spulenteller 23 fest. Unmittelbar nach dem Klemmvorgang wird der Faden 22 von dem ebenfalls mit dem Hubmagneten 53 betätigten Schneidmesser 54 gegen die Schlagrolle 55 gedrückt und durchtrennt.

Der in der Absaugung 52 aufgenommene abgetrennte Faden 22′ wird in den der Absaugung 52 folgenden Behälter 6 geleitet.

Der vor dem Fadenreservebereich 8 befindliche Changierfadenführer 1 wird nach dem Durchtrennen des Fadens 22 mit Hilfe des microprozessorgesteuerten Schrittmotors 4 langsam in Richtung des Spulbereichs 7 geführt und bildet dabei eine gegen Durchrutschen gesicherte Fadenreserve, indem der Faden 22 die sich drehende Spulenhülse 2 mehrmals umwindet.

Nachdem die Bildung der Fadenreserve abgeschlossen ist, wird die Changierung des Changierfadenführers 1 vor dem Spulbereich 7 wieder aufgenommen. Dazu bewegt sich der Changierfadenführer 1 vor dem Spulbereich 7 hin und her und bespult die Kreuzspule 21 in der eingangs beschriebenen Weise.

## Patentansprüche

1. Verfahren zum Führen, Halten und Trennen eines Fadens beim Spulenwechsel an einer Spinn-Spulmaschine, bei der ein ununterbrochen angelieferter Faden zu einer Kreuzspule aufgewickelt wird und nach Erreichen eines vorbestimmten Durchmessers der Kreuzspule bis nach Beendigung des Wechsels der vollen Kreuzspule gegen eine leere Spulenhülse in einem Bereich seitlich neben dem Spulbereich gehandhabt wird, **dadurch gekennzeichnet,** daß der Faden (22) von einem microprozessorgesteuerten Schrittmotor (4) mittels eines Changierfadenführers (1) während aller Spul- und Spulenwechselvorgänge geführt wird.

2. Verfahren nach Anspruch 1, **dadurch gekennzeichnet,** daß der Faden (22) nach Erreichen eines vorbestimmten Spulendurchmessers von dem Changierfadenführer (1) seitlich neben den Spulbereich (7) geführt wird, wo er von einer ersten Fadenabzugsvorrichtung (51) erfaßt wird, daß der Faden (22) dann vom Changierfadenführer (1) weiter zu einer zweiten Fadenabzugsvorrichtung (52) geführt wird und von dieser ebenfalls erfaßt wird.

3. Verfahren nach Anspruch 2, **dadurch gekennzeichnet,** daß der Faden (22) zwischen den beiden Fadenabzugsvorrichtungen (51, 52) von einer Fadenschneidevorrichtung (53, 54, 55) durchgetrennt wird.

4. Verfahren nach Anspruch 3, **dadurch gekenn zeichnet,** daß das spulenseitige Fadenende von der sich weiterhin drehenden Kreuzspule (21) aus der ersten Fadenabzugsvorrichtung (51) entnommen und auf der Kreuzspule (21) aufgewickelt wird.

5. Verfahren nach Anspruch 4, **dadurch gekennzeichnet,** daß der Faden (22) während des Spulenwechselvorganges von der zweiten Fadenabzugsvorrichtung (52) abgezogen wird.

6. Verfahren nach Anspruch 5, **dadurch gekennzeichnet,** daß der Faden (22) nach dem Spulenwechselvorgang von dem Changierfadenführer (1) vor den Fadenreservebereich (8) geführt wird.

7. Verfahren nach Anspruch 6, **dadurch gekennzeichnet,** daß der Faden (22) zwischen dem Fadenreservebereich (8) und der zweiten Fadenabzugsvorrichtung (52) von einer Fadenhebevorrichtung (53, 56) erfaßt und in den Wirkbereich einer Fangvorrichtung (24) gebracht, von dieser erfaBt und auf der Spulenhülse (2) festgelegt wird.

8. Verfahren nach Anspruch 7, **dadurch gekennzeichnet,** daß der Faden (22) unmittelbar nachdem er auf der Spulenhülse (2) festgelegt worden ist zwischen dem Spulenteller (23) und der zweiten Fadenabzugsvorrichtung (52) von der Fadenschneidevorrichtung (53, 54, 55) erfaßt und durchgetrennt wird.

9. Verfahren nach Anspruch 8, **dadurch gekennzeichnet,** daß der Faden (22) zum Bilden einer Fadenreservewicklung in Richtung des Spulbereichs (7) geführt wird und daß nach Bildung der Fadenreservewicklung die Changierung im Spulbereich (7) wieder aufgenommen wird.

10. Verfahren nach Anspruch 8 oder 9, **dadurch gekennzeichnet,** daß das abgetrennte Fadenende (22′) von der zweiten Fadenabzugsvorrichtung (52) abgezogen wird.

11. Vorrichtung zum Durchführen des Verfahrens nach einem der Ansprüche 1 bis 10, mit einem hin- und herbewegbaren Träger auf dem ein Fadenführer befestigt ist, der einen Faden in einem Spulbereich führt, **dadurch gekennzeichnet,** daß der Träger ein endloses Band ist, das von einem microprozessorgesteuerten Schrittmotor (4) angetrieben ist und sich über den Spulbereich (7) und eine neben dem Spulbereich (7) angeordnete Fadenabzugs-, -schneide- und -hebevorrichtung (5) hinaus erstreckt.

12. Vorrichtung nach Anspruch 11, **dadurch gekennzeichnet,** daß der Träger ein Zahnriemen (41) ist.

13. Vorrichtung nach Anspruch 11 oder 12, **dadurch gekennzeichnet,** daß die Fadenabzugsvorrichtung (51, 52) pneumatisch wirkt.

14. Vorrichtung nach einem der Ansprüche 11 bis 13, **dadurch gekennzeichnet,** daß die Fadenschneidevorrichtung aus einem Hubmagneten (53), einem Schneidemesser (54) und einer Schlagrolle (55) besteht.

15. Vorrichtung nach einem der Ansprüche 11 bis 14, **dadurch gekennzeichnet,** daß die Fadenschneidevorrichtung und die Fadenhebevorrichtung eine Baueinheit bilden und mit einem Hubmagneten (53) ausfahrbar sind.

16. Vorrichtung nach einem der Ansprüche 11 bis 15, **dadurch gekennzeichnet,** daß die Fadenabzugs-, -schneide-und -hebevorrichtung (5) ortsfest neben dem Spulbereich (7) angeordnet ist.

17. Vorrichtung nach einem der Ansprüche 11 bis 16, **dadurch gekennzeichnet,** daß der zweiten Fadenabzugsvorrichtung (52) ein den abgetrennten Faden (22′) aufnehmender Behälter (6) nachgeordnet ist.

18. Vorrichtung nach einem der Ansprüche 11 bis 17, **dadurch gekennzeichnet,** daß die Fadenhebevorrichtung (53, 56) in ausgefahrenem Zustand bis in den Wirkbereich einer an dem Spulenteller (23) angeordneten Fangvorrichtung (24) reicht.

## Claims

1. Process for guiding, holding and cutting a thread during bobbin change on a spinning/winding machine in which a thread supplied without interruption is wound onto a cross-wound bobbin and, after a predetermined diameter of the cross-wound bobbin has been reached and until the full cross-wound bobbin has been exchanged for an empty tube, is handled in a region to the side next to the winding region, characterized in that the thread (22) is guided during all the winding and bobbin-changing procedures by a microprocessor-controlled stepping motor (4) by means of a cross-winding thread guide (1).

2. Process according to Claim 1, characterized in that the thread (22), after reaching a predetermined bobbin diameter, is guided by the cross-winding thread guide (1) to the side next to the winding region (7), where it is grasped by a first thread removal apparatus (51), in that the thread (22) is then guided by the cross-winding thread guide (1) further to a second thread removal apparatus (52) and is also grasped thereby.

3. Process according to Claim 2, characterized in that the thread (22) is cut through between the two thread removal apparatuses (51, 52) by a thread cutting apparatus (53, 54, 55).

4. Process according to Claim 3, characterized in that the thread end at the bobbin side is removed from the first thread removal apparatus (51) by the still rotating cross-wound bobbin (21) and wound onto the cross-wound bobbin (21).

5. Process according to Claim 4, characterized in that the thread (22) is drawn off from the second thread removal apparatus (52) during the bobbin-changing procedure.

6. Process according to Claim 5, characterized in that the thread (22) is guided, after the bobbin-changing procedure, by the cross-winding thread guide (1) in front of the thread reserve region (8).

7. Process according to Claim 6, characterized in that the thread (22) is grasped between the thread reserve region (8) and the second thread removal apparatus (52) by a thread lifting apparatus (53, 56) and brought into the region of action of a catching apparatus (24), grasped by the latter and fixed on the tube (2).

8. Process according to Claim 7, characterized in that the thread (22), directly after it has been fixed on the tube (2), is grasped between the end plate (23) of the bobbin and the second thread removal apparatus (52) by the thread cutting apparatus (53, 54, 55) and is cut through.

9. Process according to Claim 8, characterized in that the thread (22) is guided in the direction of the winding region (7) to form a thread reserve winding, and in that after formation of the thread reserve winding cross-winding is resumed in the winding region (7).

10. Process according to Claim 8 or 9, characterized in that the severed thread end (22') is drawn off from the second thread removal apparatus (52).

11. Apparatus for carrying out the process according to one of Claims 1 to 10, having a carrier which is movable to and fro and on which a thread guide is secured which guides a thread in a winding region, characterized in that the carrier is an endless belt which is driven by a microprocessor-controlled stepping motor (4) and extends over the winding region (7) and a thread removal, cutting and lifting apparatus (5) arranged next to the winding region (7).

12. Apparatus according to Claim 11, characterized in that the carrier is a toothed belt (41).

13. Apparatus according to Claim 11 or 12, characterized in that the thread removal apparatus (51, 52) operates pneumatically.

14. Apparatus according to one of Claims 11 to 13, characterized in that the thread cutting apparatus comprises a solenoid (53), a cutting blade (54) and an impact roller (55).

15. Apparatus according to one of Claims 11 to 14, characterized in that the thread cutting apparatus and the thread lifting apparatus form a structural unit and are extensible by means of a solenoid (53).

16. Apparatus according to one of Claims 11 to 15, characterized in that the thread removal, cutting and lifting apparatus (5) is arranged stationary next to the winding region (7).

17. Apparatus according to one of Claims 11 to 16, characterized in that a container (6) receiving the severed thread (22') is arranged downstream of the second thread removal apparatus (52).

18. Apparatus according to one of Claims 11 to 17, characterized in that the thread lifting apparatus (53, 56) reaches, in its extended state, as far as the region of action of a catching apparatus (24) arranged on the end plate (23) of the bobbin.

## Revendications

1. Procédé de guidage, maintien et sectionnement d'un fil pendant le changement de bobine sur une bobineuse de métier à filer, sur laquelle un fil, délivré en continu, est enroulé en bobine croisée et, lorsque cette bobine a atteint un diamètre prédéterminé, ce fil est manipulé, jusqu'à l'achèvement du remplacement de la bobine pleine par un mandrin vide, dans une zone située latéralement à côté de la zone de bobinage, procédé caractérisé en ce que le fil (22) est guidé par un moteur (4) pas-à-pas, qui est commandé par un microprocesseur, au moyen d'un guide-fil (1) à mouvement de va-et-vient, pendant tout le cours du bobinage et du changement de bobine.

2. Procédé selon la revendication 1, caractérisé en ce que, lorsque la bobine a atteint un diamètre prédéterminé, le fil (22) est amené par le guide-fil (1) à mouvement de va-et-vient, latéralement à côté de la zone de bobinage (7), où il est saisi par un premier dispositif (51) de transfert de fil ; en ce que ce fil (22) est ensuite amené plus loin par le guide-fil, à mouvement de va-et-vient, à un second dispositif (52) de transfert de fil et est également saisi par celui-ci.

3. Procédé selon la revendication 2, caractérisé en ce que le fil (22) est sectionné par un dispositif (53, 54, 55) coupe-fil entre les deux dispositifs (51, 52) de transfert du fil.

4. Procédé selon la revendication 3, caractérisé en ce que le bout de fil qui se trouve du côté de la bobine est retiré, par cette bobine croisée (21) qui continue à tourner, du premier dispositif (51) de transfert de fil, et ce fil est enroulé sur ladite bobine (21).

5. Procédé selon la revendication 4, caractérisé en ce que, pendant l'opération de changement de bobine, le fil (22) est tiré par le second dispositif (52) de transfert de fil.

6. Procédé selon la revendication 5, caractérisé en ce que, après l'opération de changement de bobine, le fil (22) est amené, par le guide-fil (1) à mouvement de va -et-vient, en face de la zone (8) de réserve de fil.

7. Procédé selon la revendication 6, caractérisé en ce que le fil (22) est saisi, entre la zone (8) de réserve de fil et le second dispositif (52) de transfert de fil, par un dispositif (53, 56) de levée de fil et est amené dans la zone d'action d'un dispositif (24) de retenue, est saisi par ce dernier et est fixé sur le tube ou canette (2) de bobinage.

8. Procédé selon la revendication 7, caractérisé en ce que, dès que le fil (22) a été fixé sur le tube ou la canette (2) de bobinage, ce fil est saisi par le dispositif (53, 54, 55) coupe-fil et sectionné entre le disque (23) de bobine et le second dispositif (52) de transfert de fil.

9. Procédé selon la revendication 8, caractérisé en ce que, pour former un enroulement de réserve, le fil (22) est guidé vers la zone de bobinage (7),et en ce que, lorsque l'enroulement de réserve a été formé, le mouvement de va-et-vient recommence dans cette zone de bobinage (7).

10. Procédé selon la revendication 8 ou 9, caractérisé en ce que le bout de fil (22') sectionné est retiré par le second dispositif (52) de transfert de fil.

11. Dispositif pour la mise en oeuvre du procédé selon l'une des revendications 1 à 10, comportant un support à mouvement de va-et-vient sur lequel est fixé un guide-fil, qui guide un fil dans une zone de bobinage, dispositif caractérisé en ce que le support est une bande sans fin qui est entraînée par un moteur (4) pas- à- pas commandé par un microprocesseur et qui s'étend sur la longueur d'une zone de bobinage (7) et au-delà sur la longueur d'un dispositif (5) de transfert, sectionnement et levée du fil.

12. Dispositif selon la revendication 11, caractérisé en ce que le support est une courroie dentée (41).

13. Dispositif selon la revendication 11 ou 12, caractérisé en ce que le dispositif (51, 52) de transfert du fil agit pneumatiquement.

14. Dispositif selon l'une des revendications 11 à 13, caractérisé en ce que le dispositif coupe-fil est composé d'un électro-aimant (53) de levée, d'une lame de coupe (54) et d'un contre-rouleau (55).

15. Dispositif selon l'une des revendications 11 à 14, caractérisé en ce que le dispositif coupe-fil et le dispositif de levée du fil forment un ensemble et peuvent être déployés au moyen d'un électro-aimant (53) de levée.

16. Dispositif selon l'une des revendications 11 à 15, caractérisé en ce que le dispositif (5) de transfert, sectionnement et levée du fil est disposé à poste fixe à côté de la zone de bobinage (7).

17. Dispositif selon l'une des revendications 11 à 16, caractérisé en ce qu'un récipient (6) de réception du fil (22) sectionné est disposé à la suite du second dispositif (52) de transfert de fil.

18. Dispositif selon l'une des revendications 11 à 17, caractérisé en ce que, lorsqu'il est déployé, le dispositif (53, 56) de levée du fil arrive jusqu'à la zone d'action d'un dispositif (24) de retenue, disposé sur le disque (23) de bobine.
